# EUROPÄISCHE PATENTSCHRIFT

(11) **EP 1 710 360 B1**
(45) Veröffentlichungstag und Bekanntmachung des Hinweises auf die Patenterteilung: **12.12.2007**
(21) Anmeldenummer: 06005773.4
(22) Anmeldetag: 21.03.2006
(51) Int. Cl.: E03C 1/308, E03C 1/30, E03C 1/304, B08B 9/02

(54) **Rohrreinigungsvorrichtung**
Apparatus for cleaning conduits
Dispositif pour le nettoyage de conduits

(30) Priorität: 07.04.2005 DE 102005016228
(43) Veröffentlichungstag der Anmeldung: 11.10.2006
(73) Patentinhaber: Lebessis, Elias, 82110 Germering (DE)
(72) Erfinder: Lebessis, Elias, 82110 Germering (DE)
(74) Vertreter: Schmidt, Karsten

(56) Entgegenhaltungen:
- DE-U1- 8 805 954
- GB-A- 1 070 560
- US-A- 4 053 955

## Beschreibung

Die Erfindung betrifft eine Rohrreinigungsvorrichtung, insbesondere für verstopfte Rohre und Abflüsse, mit der ein mit Druck beaufschlagtes Gas, insbesondere Luft, in das zu reinigende Rohr abgegeben wird.

Zum Reinigen von insbesondere verstopften Rohren und Abflüssen können die verschiedensten Gerätschaften eingesetzt werden.

So ist es beispielsweise möglich, zu diesem Zweck eine flexible Welle in das verstopfte Rohr einzuführen. An einem Ende der Welle ist ein Handgriff angebracht, mit dessen Hilfe die Welle gedreht werden kann. Am anderen Ende der Welle ist eine geeignete Einrichtung angebracht um sich in die Verstopfung hineinzubohren. Beim Drehen der Welle wird die Verstopfung gelockert. Im Erfolgsfalle können dann die Partikel, welche die Verstopfung verursacht haben, weggespült werden. Ein typischer Vertreter einer derartigen Vorrichtung ist in dem DE 82 32 917.6 U1 beschrieben.

Es ist ferner bekannt, eine Abflussreinigung mit Hilfe von Luftdruck zu erzielen. So wird gemäß der DE 44 26 802 A1 ein dünnes Röhrchen in das verstopfte Rohr oder den Abfluss einer Spüle etc. gesteckt. Durch dieses dünne Röhrchen, welches wie eine Düse wirkt, wird Druckluft geleitet. Dabei entsteht ein konzentrierter, dünner, kräftiger Luftstrahl, der den die Verstopfung verursachenden Schmutz löst. Dieser Schmutz kann dann mit Wasser weggespült werden. Es ist weiter aus Dokument US-A-4053955 ein Rohrreiniger bekannt, denen Kolben mit einer elektromagnetischen Einheit betrieben wird.

Es sind ferner Rohrreiniger bekannt, die mit Druckluft betrieben werden. Die Druckluft kann dabei aus einer Druckpatrone stammen. Ferner sind auch immer wieder aufpumpbare Druckbehälter bekannt. Ein derartiger Vertreter einer Rohrreinigungsvorrichtung ist in der DE 40 25 196 A1 beschrieben.

Eine Rohrreinigungsvorrichtung mit einem Druckbehälter zum Speichern von Luft ist ferner in dem DE 299 02 897 U1 beschrieben. Die Luft kann mit Hilfe einer Luftpumpe oder mit einem Kompressor in den Druckbehälter bzw. die dort beschriebene Druckkugel gepumpt und dort dann gespeichert werden. Die in dem Druckbehälter gespeicherte Luft wird dann in das verstopfte Rohr geleitet, um die Verstopfung zu entfernen.
Eine Vorrichtung, die mit einem Druckluftbehälter ausgestattet ist, der mit Hilfe einer geeigneten Pumpe mit Luft gefüllt werden kann, ist auch im Handel unter der Bezeichnung "Pango" erhältlich. Bei dieser bekannten Vorrichtung wird die in der Druckvorrichtung gespeicherte, mit Druck beaufschlagte Luft schlagartig freigegeben. Wird diese mit Druck beaufschlagte Luft in das verstopfte Rohr geleitet, dann wird die "Leitung quasi freigeschossen".
Nachteilig an den Rohrreinigungsvorrichtungen der zuletzt beschriebenen Art ist die Tatsache, dass diese aufgepumpt werden müssen, bis der Luftdruck im Innenraum des Druckbehälters einen ausreichenden Wert besitzt. Dies macht es erforderlich, Sicherheitseinrichtungen, beispielsweise ein Sicherheitsventil, für den Druckausgleich vorzusehen.
Ein weiterer Nachteil dieser bekannten Vorrichtung besteht darin, dass beim Auslösen der Druck am Anfang am höchsten ist und danach mehr oder weniger abfällt, da sich die in dem Druckbehälter gespeicherte, komprimierte Luft ausdehnt.
Ferner ist aus der DE 88 05 954 U1 eine mit einer Ausblasdüse versehene Vorrichtung zum Ausstoß vom Luft für das Entfernen von Staub bekannt.
Aufgabe der vorliegenden Erfindung ist es, eine Reinigungsvorrichtung bereitzustellen, die einfach aufgebaut ist und mit der Verstopfungen in Rohrleitungen etc. zuverlässig beseitigt werden können.
Gelöst wird diese Aufgabe durch eine Rohrreinigungsvorrichtung gemäß der Lehre der Ansprüche.
Die erfindungsgemäße Rohrreinigungsvorrichtung besitzt ein Zylinderrohr, das an einem ersten Ende einen Auslass besitzt. An dem anderen Ende des Zylinderrohres ist eine Kolbenstange aus diesem Zylinderrohr herausgeführt, die mit einem in dem Zylinderrohr befindlichen Kolben verbunden ist. Der Kolben kann in dem Zylinderrohr hin und her bewegt werden und ist gasdicht abgedichtet. Mit anderen Worten, der bewegliche Kolben sorgt für eine Abdichtung zwischen seiner Peripherie und der Innenmantelfläche des Zylinderrohres.

Die erfindungsgemäße Rohrreinigungsvorrichtung ist ferner mit einer Feder ausgestattet, die derart angeordnet ist, dass sie im gespannten Zustand eine Kraft auf den Kolben in Richtung auf den Auslass ausübt. Zum Spannen der Feder dient eine entsprechende Einrichtung. Ferner ist die erfindungsgemäße Rohrreinigungsvorrichtung mit einer Arretier- und Auslöseeinrichtung ausgestattet, welche die Feder im gespannten Zustand immobilisiert (vorzugsweise selbsttätig) bzw. blockiert und bei Betätigung die gespannte Feder schlagartig freigibt.

Wenn im Rahmen der vorliegenden Unterlagen davon die Rede ist, dass die Feder eine Kraft auf den Kolben ausübt, dann kann dies mittelbar oder unmittelbar erfolgen. Bei einer mittelbaren Kraftübertragung wirkt die Feder direkt auf den Kolben ein und ist beispielsweise daran abgestützt. Unmittelbar kann die Kraftübertragung beispielsweise dadurch erfolgen, dass die Feder auf die Kolbenstange einwirkt, welche dann wiederum die Kraft auf den Kolben überträgt.

Bei Betätigung der Auslöseeinrichtung drückt die gespannte Feder den Kolben schlagartig in Richtung des Auslasses. Die in dem Zylinderrohr vorhandene Luft wird dabei schlagartig komprimiert und aus dem Auslass nach außen ausgestoßen. Ist die erfindungsgemäße Rohrreinigungsvorrichtung auf einen Abfluss oder ein Rohr aufgesetzt, dann wird das in dem Rohr bzw. Abfluss befindliche Medium, beispielsweise Wasser oder Luft, ebenfalls mit Druck beaufschlagt und leitet diesen Druck an die Verstopfung weiter, die dann durch die Druckbeaufschlagung quasi freigeschossen wird.

Der Druck wird dabei durch den Kolben im Zusammenwirken mit der Feder schlagartig aufgebaut, und zwar derart, dass der Druck immer mehr bis zum Scheitelpunkt erhöht wird. Der maximale Druck herrscht somit nicht zum Zeitpunkt der Betätigung der Auslöseeinrichtung sondern zu einem späteren Zeitpunkt.

Nach einer bevorzugten Ausführungsform handelt es sich bei der Feder um eine helixartig gewundene Schraubenfeder, die vorzugsweise zwischen dem Kolben und dem zweiten Ende des Zylinderrohres angeordnet ist und zum Spannen zusammengedrückt wird. Zu diesem Zwecke kann an dem zweiten Ende des Zylinderrohres eine Kappe vorgesehen sein, durch welche die Kolbenstange herausgeführt wird und an der die Feder abgestützt wird. Das andere Ende der Feder ist dann an dem Kolben abgestützt. Zum Spannen der Feder wird der Kolben in Richtung auf das zweite Ende des Zylinderrohres bewegt, wodurch die Feder komprimiert wird. Beim Entspannen bewegt die Feder den Kolben schlagartig in die andere Richtung zum ersten Ende und somit zum Auslass hin, wobei das in dem Zylinderrohr befindliche Gas verdichtet und dann schlagartig ausgestoßen wird.

Die Schraubenfeder läuft vorzugsweise um die Kolbenstange um. Mit anderen Worten, die Kolbenstange wird im wesentlichen im Zentrum der Schraubenfeder geführt.

Der Kolben ist an seiner Peripherie vorzugsweise aus einem elastischen Material gefertigt, um die Abdichtwirkung zwischen der Peripheriefläche des Kolbens und der gegenüberliegenden Innenmantelfläche des Zylinderrohres zu verbessern, damit beim Betätigen der erfindungsgemäßen Rohrreinigungsvorrichtung eine möglichst gute Abdichtung und damit ein möglichst hoher Druckaufbau erfolgt.

Auf den Auslass der erfindungsgemäßen Rohrreinigungsvorrichtung ist vorzugsweise ein Aufsatz aufsetzbar. Derartige Aufsätze sind bekannt und derart ausgestaltet, dass sie passend auf handelsübliche Abflüsse aufgesetzt werden, so dass die mit Druck beaufschlagte Luft aus der erfindungsgemäßen Rohrreinigungsvorrichtung möglichst ohne Druckverlust in das zu reinigende Rohr geleitet wird.

Die erfindungsgemäße Rohrreinigungsvorrichtung ist vorzugsweise in etwa pistolenartig ausgestaltet. Das Zylinderrohr stellt dann den Pistolenlauf dar. Die Mündung des Pistolenlaufes entspricht dem ersten Ende des Zylinderrohres, auf welches der Auslass aufgesetzt ist, der sich vorzugsweise nach axial außen trichterförmig verjüngt. Das zweite Ende des Zylinderrohres ist durch eine Kappe verschlossen, aus der die Kolbenstange nach außen herausragt und sich in ein Pistolengehäuse erstreckt, das mit einem Griff ausgestattet ist. Das Gehäuse ist ferner vorzugsweise mit einem Abzugshebel zur Betätigung der Auslöseeinrichtung und einem Spannhebel ausgestattet.

Die Einrichtung zum Spannen der Feder und die Arretier- und Auslöseeinrichtung können in vielfältiger Form realisiert werden. Es ist lediglich zu fordern, dass die genannte Einrichtung in der Lage ist, die Feder zu spannen. Ferner ist zu fordern, dass die Arretier- und Auslöseinrichtung die Feder in der gespannten Position blockiert, insbesondere selbsttätig, und bei Bestätigung schlagartig freigibt, so dass der Kolben die Luft im Zylinderrohr schlagartig komprimiert. Die Arretier- und Auslösevorrichtung kann dabei sowohl mittelbar, beispielsweise über die Kolbenstange, oder unmittelbar auf die Feder einwirken.

Die Erfindung wird im folgenden anhand der Zeichnungen näher erläutert, in denen eine bevorzugte Ausführungsform einer erfindungsgemäßen Rohrreinigungsvorrichtung in nicht maßstabsgetreuer Weise sowie schematisch dargestellt ist. Von den Figuren zeigen:
- Figur 1: einen Längsschnitt durch eine erfindungsgemäße Rohrreinigungsvorrichtung,
- Figur 2: Teile der Einrichtung zum Spannen und der Arretier- und Auslöseeinrichtung beim Spannen und
- Figur 3: die der Figur 2 entsprechenden Teile beim Auslösen.

Die in der Figur 1 teilweise im Längsschnitt gezeigte Rohrreinigungsvorrichtung 1 besitzt ein Zylinderrohr 2, das aus einem druckfesten Material, beispielsweise Kunststoff oder auch Metall, gefertigt ist. Am ersten Ende 3 ist ein sich nach axial außen trichterförmig verjüngender Auslass 4 auf das Zylinderrohr 2 aufgesetzt. Der Auslass 4 geht zu seinem freien Ende hin in einen hohlzylindrischen Fortsatz 5 über, der an seiner Innenmantelfläche ein Gewinde besitzt, in das ein Gewinde eingeschraubt ist, das auf der Außenmantelfläche eines Stutzens 6 eingeschraubt ist, der mit einem Aufsatz 7 verbunden ist.

Im Inneren des Zylinderrohres 2 befindet sich ein Kolben 8, der in Längsrichtung des Zylinderrohres 2 beweglich ist und eine Abdichtung gegenüber der Innenmantelfläche des Zylinderrohres 2 bewirkt. Dieser Kolben 8 ist aus einer (nicht gezeigten) Scheibe aufgebaut, die an ihrer Peripherie eine umlaufende Dichtung 9 aus einem elastischen Material, beispielsweise Gummi, besitzt. Die Dichtung 9 besitzt an ihrer Peripherie die Kontur einen Stundenglases. Die axial inneren und äußeren Ränder dieser Dichtung 9 liegen an der gegenüberliegenden Innenmantelfläche des Zylinderrohres 2 an. Zur Mitte der Dichtung hin wird der Durchmesser dieser Dichtung 9 etwas reduziert, so dass sich in etwa in Seitenansicht die Form eines Stundenglases ergibt.

Von dem Kolben 8 erstreckt sich eine Kolbenstange 10 über das zweite Ende 11 des Zylinderrohres 2 hinaus. Diese Kolbenstange 10 besitzt kolbenseitig eine Widerlagerscheibe 12 und ist einem sich nach axial innen erstreckenden Stutzen 21 des Kolbens 8 befestigt.

Die Widerlagerscheibe 12 dient zum Abstützen einer Schraubenfeder13, die um die Kolbenstange 10 umläuft und sich zwischen dieser Widerlagerscheibe 12 und einer das zweite Ende 11 des Zylinderrohres 2 verschließenden Kappe 23 erstreckt und an dieser Kappe 23 abgestützt ist. Kappe 23, Auslass 4, Fortsatz 6 und Widerlagerscheibe 12 sind aus einem Kunststoff gefertigt.

Die Kappe 23 besitzt sich axial erstreckende Bohrungen (nicht gezeigt), um einen ungehinderten Zutritt von Luft in das Zylinderrohr 2 von dem zweiten Ende 11 her zu ermöglichen.

In der Ruhestellung befindet sich der Kolben in der Nähe des ersten Endes 3 des Zylinderrohres 2. Dies ist in der Figur 1 mit durchgezogenen Linien dargestellt. In diesem Zustand ist die Feder 13 mehr oder weniger entspannt.

Zum Spannen der Feder 13 wird die Kolbenstange 10 mit Hilfe einer nachstehend näher beschriebenen Einrichtung aus dem Zylinderrohr 2 herausgezogen. Dabei kommt der Kolben 8 in die mit strichpunktierten Linien gezeigte Position. Diese Position stellt dabei keine Endposition sondern nur eine Mittelposition dar. Der Kolben 8 kann so weit zum zweiten Ende 11 hin bewegt werden, bis sich die Feder 13 nicht mehr weiter zusammendrücken lässt. Unter einem gespannten Zustand der Feder wird im übrigen im Rahmen der vorliegenden Unterlagen nicht nur eine zusammengedrückte bzw. komprimierte Feder sondern auch eine in die Länge gezogene Feder verstanden.

Die erfindungsgemäße Rohrreinigungsvorrichtung 1 geht am zweiten Ende 11 in eine Art Gehäuse 14 über, das an der Kappe 23 befestigt ist. Die Kolbenstange 10 erstreckt sich durch dieses Gehäuse 14 hindurch und tritt an dem der Kappe 23 gegenüberliegenden Ende durch eine Öffnung 15 aus dem Gehäuse 14 aus.

Die Kolbenstange 10 hat bei der in den Figuren gezeigte Ausführungsform einen rechteckigen Querschnitt und ist in Axialrichtung hin und her bewegbar. Im Gehäuse 14 befinden sich vier Führungen 16 für die Kolbenstange 10.

Im Gehäuse 14 ist eine Einrichtung zum Spannen der Schraubenfeder 13 vorgesehen, die einen Spannhebel 18 aufweist, der um eine Achse 20 schwenkbar im Gehäuse 14 gelagert ist. Diese Achse 20 läuft senkrecht zur Papierebene der Figur 1.

Der Spannhebel 18 wirkt mit einem Förderblatt 24 zusammen, das in etwa in Aufsicht rechteckige Form besitzt und eine Bohrung 25 aufweist, durch die sich die Kolbenstange 10 erstreckt. Diese Bohrung 25 ist in etwa form- und größenkomplementär zur Außenkontur der Kolbenstange, besitzt jedoch ein gewisses Spiel, so dass das Förderblatt 24 einen gewissen Winkelbetrag verkippt werden kann.

Der Spannhebel 18 besitzt in etwa die Form eines U-Profils, wobei der Boden dieses Profils zum Zylinderrohr 2 zeigt. Im oberen Bereich des Spannhebels 18 fehlt der Boden, so dass sich zwei parallel liegende Backen 22 ergeben, zwischen denen das Förderblatt 24 liegt, das mit seinem unteren Ende gegen den Boden des U-Profils auf der von dem Zylinderrohr abgewandten Seite dieses Bodens in Anlage kommt.

Der Spannhebel 18 hintergreift somit zylinderrohrseitig das untere Ende des Förderblattes 24. Beim Bewegen des Spannhebels 18 in der in der Figur 2 gezeigten Richtung des Pfeils 26 wird das Förderblatt 24 verkippt und verkantet sich. Wird der Spannhebel 18 weiterhin in Richtung des Griffes 17 und somit in Richtung des Pfeils 26 der Figur 2 verschwenkt, dann wird die Kolbenstange 10 in Richtung des Pfeils 27 der Figur 2 bewegt und mitgenommen.

Im Gehäuse 14 ist ferner eine Arretier- und Auslöseeinrichtung angebracht, welche die Kolbenstange 10 in der jeweiligen Position hält bzw. blockiert, die als "gespannte Position" bezeichnet werden kann.

Die Arretier- und Auslöseeinrichtung weist ein Arretierblatt 29 auf, das ähnlich dem Förderblatt 24 ausgestaltet ist und eine Bohrung 30 besitzt, durch welche sich die Kolbenstange 10 erstreckt. Das Arretierblatt 29 kann um einen gewissen Winkelbetrag verkippt werden, bis die Ränder dieser Bohrung 30 in Anlage an die Kolbenstange 10 kommen und diese Kolbenstange 10 im verkippten Zustand arretieren. Arretierblatt 29 und Förderblatt 24 verkippen im übrigen in die entgegengesetzte Richtung.

Das Arretierblatt 29 geht unten in einen Abzugshebel 19 über und ist zudem abzugshebelseitig von der Kolbenstange 10 sowie auf der zum Spannhebel 18 zeigende Seite von der Kraft einer Feder 31 beaufschlagt, welche bewirkt, dass das Arretierblatt 29 verschwenkt wird und sich mit der Kolbenstange 10 verkantet und diese somit festhält. Die Schwenkachse 32 für das Arretierblatt 29 liegt auf der dem Abzugshebel 19 gegenüberliegenden Seite und wird dadurch gebildet, dass das Arretierblatt 29 durch zwei Führungen 33 gehalten wird.

Auch das Förderblatt 24 wird auf der dem Zylinderrohr 2 abgewandten Seite von einer Feder 34 mit einer Druckkraft beaufschlagt, welche das Förderblatt 24 in Richtung des Pfeils 28 bewegt. Das andere Ende dieser der Feder 34 ist an den axial außen liegenden Führungen 16 im Gehäuse 14 abgestützt.

Förderblatt 24, Arretierblatt 29, Spannhebel 18, Kolbenstange 10 und Abzugshebel 19 sind aus einem Metall gefertigt. Die Kobenstange 10 besitzt ein sich in Axialrichtung erstreckendes Langloch 36, in das eine Führungsbolzen 37 eingreift.

Eine derartige Einrichtung zum Spannen sowie eine derartige Arretier- und Auslöseeinrichtung sind im übrigen bekannter Art.

Zum Spannen der Feder 13 wird der Spannhebel 18 mehrmals in Richtung des Pfeils 26 manuell verschwenkt. Dadurch wird die Kolbenstange 10 in Richtung des Pfeils 27 verschoben und in der verschobenen Position jeweils durch die Arretier- und Auslöseeinrichtung gehalten.

Wird der Abzugshebel 19 in Richtung des Pfeils 35 in Figur 3 verschwenkt, dann wird die Arretierung aufgehoben. Die Kolbenstange 10 wird durch die gespannte Feder 13 schlagartig in das Zylinderrohr 2 bewegt. Der Kolben 8 komprimiert die in dem Zylinderrohr 2 befindliche Luft und stößt sie unter Beschleunigung durch den Auslass 4 in das verstopfte Rohr oder ähnliches.

### Bezugszeichenliste

- 1: Rohrreinigungsvorrichtung
- 2: Zylinderrohr
- 3: erstes Ende
- 4: Auslass
- 5: hohlzylindrischer Fortsatz
- 6: Stutzen
- 7: Aufsatz
- 8: Kolben
- 9: Dichtung
- 10: Kolbenstange
- 11: zweites Ende
- 12: Widerlagerscheibe
- 13: Spiralfeder
- 14: Gehäuse
- 15: Öffnung
- 16: Führung
- 17: Griff
- 18: Spannhebel
- 19: Abzugshebel
- 20: Achse
- 21: Stutzen
- 22: Backe
- 23: Kappe
- 24: Förderblatt
- 25: Bohrung
- 26: Pfeil
- 27: Pfeil
- 28: Pfeil
- 29: Arretierblatt
- 30: Bohrung
- 31: Feder
- 32: Schwenkachse
- 33: Führung
- 34: Feder
- 35: Pfeil
- 36: Langloch
- 37: Führungsbolzen

## Patentansprüche

1. Rohrreinigungsvorrichtung (1), insbesondere für verstopfte Rohre und Abflüsse, welche ein mit Druck beaufschlagtes Gas in das zu reinigende Rohr abgegeben kann, mit einem Zylinderrohr (2), einem Auslass (4) an einem ersten Ende (3) des Zylinderrohres (2), einem in dem Zylinderrohr (2) hin und her beweglich sowie gasdicht geführten Kolben (8), einer mit dem Kolben (8) verbundene Kolbenstange (10), die an dem zweiten Ende (11) des Zylinderrohres (2) aus diesem herausgeführt ist, und einer Feder (13), die eine Kraft auf den Kolben (8) ausüben kann,
**dadurch gekennzeichnet, dass**
die Feder (13) im gespannten Zustand eine Kraft in Richtung des Auslasses (4) auf den Kolben (8) ausübt und
dass die Rohrreinigungsvorrichtung (1) mit einer Einrichtung zum Spannen der Feder (13) sowie einer Arretier- und Auslöseeinrichtung, welche die Feder (13) im gespannten Zustand blockiert und die gespannte Feder (13) bei Betätigung freigibt, ausgestattet ist.

2. Rohrreinigungsvorrichtung nach Anspruch 1,
**dadurch gekennzeichnet,**
**dass** die Feder (13) eine Schraubenfeder (13) ist.

3. Rohrreinigungsvorrichtung nach Anspruch 2,
**dadurch gekennzeichnet,**
**dass** die Schraubenfeder (13) zwischen dem Kolben (8) und dem zweiten Ende (11) des Zylinderrohres (2) angeordnet ist und zum Spannen zusammengedrückt wird.

4. Rohrreinigungsvorrichtung nach Anspruch 3,
**dadurch gekennzeichnet,**
**dass** die Schraubenfeder (13) durch Herausziehen der Kolbenstange (10) zwischen dem Kolben (8) und dem zweiten Ende des Zylinderrohres (2) zusammengedrückt und dadurch gespannt wird.

5. Rohrreinigungsvorrichtung nach Anspruch 3 oder 4,
**dadurch gekennzeichnet,**
**dass** die Schraubenfeder (13) um die Kolbenstange (10) umläuft.

6. Rohrreinigungsvorrichtung nach einem der vorhergehenden Ansprüche,
**dadurch gekennzeichnet,**
**dass** sie (1) pistolenartig ausgestaltet ist.

7. Rohrreinigungsvorrichtung nach einem der vorhergehenden Ansprüche,
**dadurch gekennzeichnet,**
**dass** der -Kolben (8) an seiner Peripherie aus einem elastischen Material gefertigt ist.

8. Rohrreinigungsvorrichtung nach einem der vorhergehenden Ansprüche,
**dadurch gekennzeichnet,**
**dass** auf den Auslass (4) ein Aufsatz (7) aufsetzbar ist.

## Claims

1. Apparatus for cleaning conduits (1), in particular for blocked conduits and drainpipes, which apparatus can dispense a pressurized gas into the conduit to be cleaned, the apparatus having a cylindrical tube (2), an outlet (4) at a first end (3) of the cylindrical tube (2), a piston (8) which is guided movably and in a gastight manner to and fro in the cylindrical tube (2), a piston rod (10) which is connected to the piston (8) and is guided out of the cylindrical tube (2) at the second end (11) thereof, and a spring (13) which can exert a force on the piston (8), **characterized in that** the spring (13), when tensioned, exerts a force on the piston (8) in the direction of the outlet (4), and **in that** the apparatus for cleaning conduits (1) is equipped with a mechanism for tensioning the spring (13) and with a locking and release mechanism which blocks the spring (13) in the tensioned state and, when actuated, releases the tensioned spring (13).

2. Apparatus for cleaning conduits according to Claim 1, **characterized in that** the spring (13) is a helical spring (13).

3. Apparatus for cleaning conduits according to Claim 2, **characterized in that** the helical spring (13) is arranged between the piston (8) and the second end (11) of the cylindrical tube (2) and, for tensioning, is compressed.

4. Apparatus for cleaning conduits according to Claim 3, **characterized in that** the helical spring (13) is compressed by the piston rod (10) between the piston (8) and the second end of the cylindrical tube (2) being pulled out, and is thereby tensioned.

5. Apparatus for cleaning conduits according to Claim 3 or 4, **characterized in that** the helical spring (13) runs around the piston rod (10).

6. Apparatus for cleaning conduits according to one of the preceding claims, **characterized in that** it (1) is configured in the manner of a pistol.

7. Apparatus for cleaning conduits according to one of the preceding claims, **characterized in that** the periphery of the piston (8) is manufactured from an elastic material.

8. Apparatus for cleaning conduits according to one of the preceding claims, **characterized in that** an attachment (7) can be placed onto the outlet (4).

## Revendications

1. Dispositif de nettoyage de tuyaux (1), notamment pour tuyaux bouchés et tuyaux d'évacuation, qui peut envoyer un gaz sollicité à la pression dans le tuyau à nettoyer, comportant un tube cylindrique (2), une sortie (4) à une première extrémité (3) du tube cylindrique (2), un piston (8) guidé en va-et-vient de manière étanche au gaz dans le tube cylindrique (2), une tige de piston (10) reliée au piston (8) qui, à la deuxième extrémité (11) du tube cylindrique (2), sort de celui-ci et un ressort (13) qui peut exercer une force sur le piston (8),
**caractérisé en ce que**
le ressort (13) exerce à l'état contraint une force en direction de la sortie (4) sur le piston (8) et que
le dispositif de nettoyage de tuyaux (1) est équipé d'un dispositif de contrainte du ressort (13) ainsi que d'un dispositif de blocage et de déclenchement qui bloque le ressort (13) dans l'état contraint et libère le ressort contraint (13) si on l'actionne.

2. Dispositif de nettoyage de tuyaux selon la revendication 1,
**caractérisé en ce que**
le ressort (13) est un ressort hélicoïdal (13).

3. Dispositif de nettoyage de tuyaux selon la revendication 2,
**caractérisé en ce que**
le ressort hélicoïdal (13) est disposé entre le piston (8) et la deuxième extrémité (11) du tube cylindrique (2) et est comprimé pour le contraindre.

4. Dispositif de nettoyage de tuyaux selon la revendication 3,
**caractérisé en ce que**
le ressort hélicoïdal (13) est comprimé en tirant la tige de piston (10) entre le piston (8) et la deuxième extrémité du tube cylindrique (2) et est ainsi contraint.

5. Dispositif de nettoyage de tuyaux selon la revendication 3 ou 4,
**caractérisé en ce que**
le ressort hélicoïdal (13) entoure la tige de piston (10).

6. Dispositif de nettoyage de tuyaux selon l'une quelconque des revendications précédentes,
**caractérisé en ce que**
il (1) est réalisé à la manière d'un pistolet.

7. Dispositif de nettoyage de tuyaux selon l'une quelconque des revendications précédentes,
**caractérisé en ce que**
le piston (8) est fabriqué sur sa périphérie en matériau élastique.

8. Dispositif de nettoyage de tuyaux selon l'une quelconque des revendications précédentes,
**caractérisé en ce que**
une couronne (7) peut être posée sur la sortie (4).
